# EUROPÄISCHE PATENTSCHRIFT

(11) **EP 2 489 479 B1**
(45) Veröffentlichungstag und Bekanntmachung des Hinweises auf die Patenterteilung: **30.08.2017**
(21) Anmeldenummer: 12000771.1
(22) Anmeldetag: 04.02.2012
(51) Int. Cl.: B25F 5/00, B25F 5/02

(54) **Handgeführtes Arbeitsgerät**
Handgeführtes Arbeitsgerät
Appareil de travail manuel

(30) Priorität: 17.02.2011 DE 102011011390
(43) Veröffentlichungstag der Anmeldung: 22.08.2012
(73) Patentinhaber: Andreas Stihl AG & Co. KG, 71336 Waiblingen (DE)
(72) Erfinder: Reichler, Dr. Mark, 73630 Remshalden (DE); Uhl, Klaus-Martin, 73207 Plochingen (DE)
(74) Vertreter: Reinhardt, Annette

(56) Entgegenhaltungen:
- EP-A2- 2 140 984
- DE-A1- 2 621 053
- DE-A1-102007 027 898
- DE-U1- 20 316 470
- DE-U1-202009 003 494
- JP-A- 2006 272 485
- US-A1- 2007 044 983

## Beschreibung

Die Erfindung betrifft ein handgeführtes Arbeitsgerät der im Oberbegriff des Anspruchs 1 angegebenen Gattung.

Aus der DE 203 16 470 U1 ist ein solches Arbeitsgerät, nämlich Motorsäge bekannt, die eine Anzeigeeinrichtung zur Anzeige von Betriebs- oder Zustandsparametern des Antriebsaggregats besitzt. Es ist auch bekannt, bei handgeführten Arbeitsgeräten am Zylinder oder Kurbelgehäuse einen Temperatursensor anzuordnen. Zum Betrieb des Temperatursensors wird allerdings Energie benötigt. Handgeführte Arbeitsgeräte werden in vielen Fällen ohne eine zusätzliche Energieversorgung wie beispielsweise eine Batterie oder einen Akku betrieben. Die einzige Energie wird durch den Verbrennungsmotor geliefert. Bei Stillstand des Verbrennungsmotors ist der Temperatursensor ohne Energieversorgung und dadurch außer Betrieb.
**Die** DE 20 2009 003 494 U1 **beschreibt ein elektrisch angetriebenes Werkzeug, bei dem sich mindestens ein Bauteil im Betrieb erwärmt. Damit sich der Benutzer am heißen Bauteil nicht die Haut verbrennt, ist ein Temperaturwarnmittel am betreffenden Bauteil angebracht.**
Bei handgeführten Arbeitsgeräten kann der Bediener üblicherweise zwischen einer Kaltstarteinstellung und einer Warmstarteinstellung beim Starten wählen. Die Starteinstellung ist wesentlich abhängig davon, wie viel Zeit seit dem letzten Betrieb des Verbrennungsmotors vergangen ist. Die Umgebungstemperatur spielt ebenfalls eine Rolle. Vor allem für ungeübte Benutzer ist nicht immer ersichtlich, ob eine seit einiger Zeit stillstehende Maschine noch unter Warmstartbedingungen gestartet werden kann oder ob ein Kaltstart erforderlich ist. Beim Starten einer noch warmen Maschine unter Kaltstartbedingungen kann es zu einem Überfetten kommen, so dass ein Starten nur erschwert möglich ist.

Der Erfindung liegt die Aufgabe zugrunde, ein handgeführtes Arbeitsgerät der gattungsgemäßen Art zu schaffen, bei dem der Bediener auf einfache Weise feststellen kann, ob ein Warmstart oder ein Kaltstart einzustellen ist.

Diese Aufgabe wird durch ein handgeführtes Arbeitsgerät mit den Merkmalen des Anspruchs 1 gelöst.

Es hat sich gezeigt, dass für eine ausreichend zuverlässige Anzeige, ob Kaltstartbedingungen oder Warmstartbedingungen herrschen, nicht die Zylindertemperatur selbst gemessen werden muss, sondern die Temperatur in einem Zylinderraum ausreichend ist. Da die Temperatur in dem Zylinderraum deutlich niedriger liegt als die Zylindertemperatur selbst, kann die Temperatur in dem Zylinderraum mit einfachen Mitteln erfasst werden. Die Anzeigeeinrichtung ermöglicht dem Bediener, die günstigste Starteinstellung zu wählen. Die Mittel zur Erfassung der Temperaturinformation können dabei auch im Betrieb des Verbrennungsmotors aktiv sein. Für die Anzeige von Kaltstart- oder Warmstartbedingungen ist die Erfassung der Temperaturinformation beim Betrieb des Verbrennungsmotors jedoch von untergeordneter Bedeutung. Es kann deshalb vorgesehen sein, dass die Mittel zur Erfassung der Temperaturinformation im Betrieb abgeschaltet oder vom Bediener abschaltbar sind.

**Die** Temperaturinformation **gibt** an, ob die Temperatur oberhalb oder unterhalb eines Temperaturschwellwerts liegt. Für die Anzeige, ob Kaltstartbedingungen oder Warmstartbedingungen herrschen, muss keine absolute Temperatur erfasst oder gemessen werden. Es ist ausreichend, zu ermitteln, ob die herrschende Temperatur oberhalb oder unterhalb eines Temperaturschwellwerts liegt. Bei Temperaturen unterhalb des Temperaturschwellwerts herrschen Kaltstartbedingungen und bei Temperaturen oberhalb des Temperaturschwellwerts Warmstartbedingungen. Dadurch können die Mittel zur Erfassung der Temperaturinformation und die Anzeigeeinrichtung einfach gestaltet werden. Vorteilhaft ist der Verbrennungsmotor unterhalb einer Umschalttemperatur des Zylinders in einer Kaltstarteinstellung zu starten und oberhalb der Umschalttemperatur in einer Warmstarteinstellung. Dafür, ob der Bediener die Kaltstarteinstellung oder Warmstarteinstellung einstellen muss, beispielsweise durch Verstellen eines Betriebsartenstellers in eine Kaltstartstellung oder eine Warmstartstellung, kommt es demnach auf die Zylindertemperatur an. Die Mittel zur Erfassung der Temperaturinformation sind vorteilhaft so an dem Arbeitsgerät angeordnet, dass an den Mitteln zur Erfassung der Temperaturinformation der Temperaturschwellwert herrscht, wenn an dem Zylinder die Umschalttemperatur herrscht. Durch die vorgesehene Anordnung der Mittel zur Erfassung der Temperaturinformation kann dadurch mit einfachen Mitteln ermittelt werden, ob die Zylindertemperatur oberhalb oder unterhalb der Umschalttemperatur liegt.

Die Anzeigeeinrichtung ist dabei vorteilhaft von der Außenseite des Gehäuses aus sichtbar. Eine einfache Gestaltung ergibt sich, wenn die Mittel zur Erfassung der Temperaturinformation in die Anzeigeeinrichtung integriert sind. Die Mittel zur Erfassung der Temperaturinformation und die Anzeigeeinrichtung umfassen vorteilhaft einen thermochromen Stoff. Thermochrome Stoffe sind Stoffe, die in Abhängigkeit der Temperatur ihre Farbe wechseln. Dadurch kann auf einfache Weise angezeigt werden, ob die Temperatur in dem Zylinderraum oberhalb oder unterhalb eines Temperaturschwellwerts liegt. Für thermochrome Stoffe wird keine Energieversorgung benötigt, so dass die Temperaturinformation bei Stillstand des Verbrennungsmotors angezeigt werden kann. Eine besonders einfache und günstige Gestaltung ergibt sich, wenn die Mittel zur Erfassung der Temperaturinformation und die Anzeigeeinrichtung durch eine Folienanzeige mit Flüssigkristallen gebildet sind. Dadurch, dass nicht direkt die Zylindertemperatur gemessen wird, sondern die Temperatur in einem Zylinderraum, sind gängige Folienanzeigen, wie sie beispielsweise in Folienthermometern zum Einsatz kommen, einsetzbar. Im Unterschied zu Folienthermometern, die die Temperatur in Temperaturschritten von beispielsweise 2°C mit unterschiedlichen Elementen anzeigen, ist für die vorgesehene Folienanzeige ein Temperaturbereich, also ein Element eines Folienthermometers, ausreichend.

Vorteilhaft ist der Zylinderraum mindestens teilweise von einer Haube abgedeckt, wobei die Mittel zur Erfassung der Temperaturinformation und die Anzeigeeinrichtung an einem den Zylinderraum begrenzenden Bereich der Haube angeordnet sind. Dadurch ergibt sich ein einfacher Aufbau. Insbesondere kann auf die Haube eine Folienanzeige aufgeklebt werden. Um an den Mitteln zur Erfassung der Temperaturinformation ausreichend hohe Temperaturen und ausreichend schnelle Temperaturschwankungen zu erzielen, ist vorgesehen, dass die Mittel zur Erfassung der Temperaturinformation benachbart zum Zylinder an der Haube angeordnet sind. Der Bereich ist so gewählt, dass der Umschlagpunkt der Folienanzeige, der dem Temperaturschwellwert entspricht, mit dem Wechsel der Startbedingungen zwischen Kaltstartbedingungen und Warmstartbedingungen übereinstimmt. Das Arbeitsgerät besitzt insbesondere einen Griffbügel, der das Gehäuse übergreift. Um den Einfluss der Sonneneinstrahlung auf das Messergebnis zu verringern, ist vorgesehen, dass die Anzeigeeinrichtung mindestens teilweise unterhalb des Griffbügels angeordnet ist. Dadurch ist die Anzeigeeinrichtung von dem Griffbügel mindestens teilweise beschattet, und der Einfluss der direkten Sonneneinstrahlung wird reduziert.

Es kann auch vorteilhaft sein, dass die Mittel zur Erfassung der Temperaturinformation beabstandet zum Zylinderraum angeordnet sind und über ein Wärmeleitelement mit dem Zylinderraum verbunden sind. Vorteilhaft besitzt das Arbeitsgerät einen Betriebsartensteller, über den insbesondere Warmstartbedingungen und Kaltstartbedingungen einstellbar sind. Die Anzeigeeinrichtung ist vorteilhaft benachbart zu dem Betriebsartensteller angeordnet. Dadurch wird dem Bediener direkt am Ort der auszuführenden Bedienung angezeigt, wie der Betriebsartensteller zu verstellen ist. Vorteilhaft umfassen die Mittel zur Erfassung der Temperaturinformation mindestens zwei Elemente mit unterschiedlicher thermischer Charakteristik, also unterschiedlichem Umschlagpunkt und/oder unterschiedlichem Farbumschlag. Vorteilhaft ist einem der Elemente ein Kaltstartsymbol zugeordnet und dem anderen der Elemente ein Warmstartsymbol. Eine besonders einfache Bedienung ergibt sich, wenn auch an dem Betriebsartensteller mindestens ein Symbol angeordnet ist, wobei das mindestens eine Symbol an dem Betriebsartensteller einem Symbol der Anzeigeeinrichtung entspricht.

Ausführungsbeispiele der Erfindung werden im Folgenden anhand der Zeichnung erläutert. Es zeigen:
- Fig. 1: eine schematische Seitenansicht einer Motorsäge,
- Fig. 2: eine schematische Darstellung eines Ausführungsbeispiels einer Motorsäge,
- Fig. 3: eine schematische Darstellung einer Anzeigeeinrichtung,
- Fig. 4: die Anzeigeeinrichtung aus Fig. 3 bei Kaltstartbedingungen,
- Fig. 5: die Anzeigeeinrichtung aus Fig. 3 bei Warmstartbedingungen,
- Fig. 6: eine schematische Darstellung einer Bedienerführung,
- Fig. 7 bis 11: schematische Schnittdarstellungen durch Ausführungsbeispiele der Anordnung der Anzeigeeinrichtung.

Fig. 1 zeigt als Ausführungsbeispiel für ein handgeführtes Arbeitsgerät 1 eine Motorsäge. Das Arbeitsgerät kann jedoch auch ein Trennschleifer, ein Freischneider oder dgl. sein. Das Arbeitsgerät 1 besitzt ein Gehäuse 2, in dem ein Verbrennungsmotor 11 angeordnet ist. Der Verbrennungsmotor 11 kann beispielsweise ein Zweitaktmotor oder ein Viertaktmotor sein. Das Gehäuse 2 besitzt eine Haube 18, die einen im Gehäuse 2 ausgebildeten, in Fig. 2 gezeigten Zylinderraum 31 verschließt.

Das Arbeitsgerät 1 besitzt einen hinteren Handgriff 4, an dem ein Gashebel 5 und eine Gashebelsperre 6 schwenkbar gelagert sind. Benachbart zum hinteren Handgriff 4 ist am Gehäuse 2 ein Betriebsartensteller 7 angeordnet, der in Richtung eines Pfeils 29 verschwenkbar ist. Der Betriebsartensteller 7 besitzt eine Stoppposition, eine Betriebsposition, eine Warmstartposition und eine Kaltstartposition. Benachbart zum Betriebsartensteller 7 sind am Gehäuse 2 zugeordnet zu entsprechenden Stellungen des Betriebsartenstellers 7 ein Stoppsymbol 34, ein Betriebssymbol 33, ein Kaltstartsymbol 23 und ein Warmstartsymbol 24 angeordnet.

An der dem hinteren Handgriff 4 abgewandten Seite ragt eine Führungsschiene 9 nach vorn, an der eine vom Verbrennungsmotor 11 angetriebene Sägekette 10 angeordnet ist. An der der Führungsschiene 9 zugewandten Seite ist das Gehäuse 2 von einem Griffbügel 8 übergriffen, der in einem Abstand zum Gehäuse 2 verläuft.

Der Verbrennungsmotor 11 saugt Verbrennungsluft über einen Luftfilter 16 und einen Vergaser 12 an. Der Luftfilter 16 ist in einem in Fig. 2 gezeigten Vergaserraum 32 angeordnet, der im Ausführungsbeispiel nach Fig. 1 von einem separaten Luftfilterdeckel 17 verschlossen ist. Wie Fig. 2 zeigt, kann der Luftfilterdeckel 17 jedoch auch an der Haube 18 angeformt sein, so dass die Haube 18 sowohl den Zylinderraum 31 als auch den Vergaserraum 32 abdeckt.

Wie Fig. 1 zeigt, besitzt der Verbrennungsmotor 11 ein Kurbelgehäuse 20 und einen Zylinder 19. Der Verbrennungsmotor 11 besitzt außerdem ein Zündmodul 13, das mit einer Zündkerze 14 verbunden ist. Die Zündkerze 14 ragt in einen im Zylinder 19 ausgebildeten Brennraum und zündet das Gemisch im Brennraum. Wie Fig. 1 zeigt, ist benachbart zum Zylinder 19 an der Haube 18 eine Anzeigeeinrichtung 22 angeordnet. Benachbart zum hinteren Handgriff 4 besitzt das Arbeitsgerät außerdem noch einen Kraftstofftank 21. Am Zylinder 19 ist der in Fig. 2 gezeigte Abgasschalldämpfer 15 angeordnet.

Wie Fig. 2 zeigt, sind der Zylinderraum 31 und der Vergaserraum 32 von einer Trennwand 30 im Wesentlichen getrennt. Im Zylinderraum 31 herrschen hohe Temperaturen, da der Zylinderraum 31 vom Zylinder 19 aufgeheizt wird. Der Vergaserraum 32 ist demgegenüber vergleichsweise kalt. Dadurch kann eine Dampfblasenbildung im Gemischsystem verhindert werden. Wie Fig. 2 zeigt, ist die Anzeigeeinrichtung 22 an der Haube 18 benachbart zum Zylinderraum 31, insbesondere direkt oberhalb des Zylinders 19 angeordnet. Die Temperatur dieses Bereichs der Haube 18 wird im Wesentlichen von der Zylindertemperatur 19 bestimmt. Der Einfluss der Umgebungstemperatur kann demgegenüber weitgehend vernachlässigt werden. Die Anzeigeeinrichtung 22 umfasst auch Mittel zur Erfassung der Temperatur des Zylinderraums 31. Die Anzeigeeinrichtung 22 besitzt hierzu vorteilhaft einen thermochromen Stoff. Dies sind insbesondere Flüssigkristalle. Die Anzeigeeinrichtung 22 ist insbesondere eine Folienanzeige mit Flüssigkristallen. Es hat sich gezeigt, dass bei Anordnung der Anzeigeeinrichtung 22 oberhalb des Zylinders 19 an der Haube 18 eine Folienanzeige zur Anzeige von Kaltstartbedingungen oder Warmstartbedingungen eingesetzt werden kann, bei der die Umschlagtemperatur im Bereich zwischen etwa 20 °C bis etwa 30 °C liegt. Dadurch können handelsübliche Folienanzeigen eingesetzt werden, wie sie auch in Folienthermometern eingesetzt werden, um Kaltstartbedingungen oder Warmstartbedingungen für den Bediener anzuzeigen. Kaltstartbedingungen herrschen, wenn die Temperatur des Zylinders 19 unterhalb einer Umschalttemperatur liegt und Warmstartbedingungen, wenn die Temperatur des Zylinders 19 oberhalb der Umschalttemperatur liegt. Die Anzeigeeinrichtung 22 ist so an der Haube 18 angeordnet, dass an der Anzeigeeinrichtung 22 die Umschlagtemperatur der Folienanzeige herrscht, wenn am Zylinder 19 die Umschalttemperatur herrscht. Dadurch kann mit der Anzeigeeinrichtung 22 angezeigt werden, ob Kaltstartbedingungen oder Warmstartbedingungen herrschen. Durch geeignete Platzierung der Anzeigeeinrichtung 22, beispielsweise in geeignetem Abstand zum Zylinder 19 oder durch entsprechende konstruktive Gestaltung, kann erreicht werden, dass an der Folienanzeige die Umschlagtemperatur herrscht, wenn der Zylinder 19 die Umschalttemperatur besitzt.

Es kann jedoch auch vorteilhaft sein, die Anzeigeeinrichtung 22' in einem Abstand zum Zylinderraum 31 anzuordnen. Um beispielsweise eine Anordnung benachbart zum Betriebsartensteller 7 im Bereich des Vergaserraums 32 und/oder des Kraftstofftanks 21 zu ermöglichen, kann der Zylinderraum 31 über ein Wärmeleitelement 42 mit der Anzeigeeinrichtung 22' verbunden werden. Dadurch wird die Temperatur des Zylinderraums 31 zur Anzeigeeinrichtung 22 geleitet. Das Wärmeleitelement 42 kann beispielsweise ein isolierter Metalldraht oder dgl. sein. Um sicherzustellen, dass an der Anzeigeeinrichtung 22 die Umschlagtemperatur herrscht, wenn der Zylinder 19 die Umschalttemperatur besitzt, kann auch ein geeigneter Raum in dem handgeführten Arbeitsgerät geschaffen werden, an oder in dem die Folienanzeige angeordnet wird.

Es kann auch vorteilhaft sein, als Anzeigeeinrichtung 22 eine LED, ein Display oder dgl. vorzusehen. Vorteilhaft ist die Anzeigeeinrichtung 22 dann benachbart zum Betriebsartensteller 7 oder direkt am Betriebsartensteller 7 angeordnet.

Folienanzeigen zeigen die Temperatur bezogen auf einen Temperaturschwellwert an. Unterhalb des Temperaturschwellwerts besitzen die Flüssigkristalle eine erste Farbe und oberhalb des Temperaturschwellwerts eine zweite Farbe.

Fig. 3 zeigt ein Ausführungsbeispiel für eine Anzeigeeinrichtung 22, die ein Kaltstartsymbol 23 und ein Warmstartsymbol 24 besitzt. Vorteilhaft sind die Bereiche von Kaltstartsymbol 23 und Warmstartsymbol 24 mit Flüssigkristallen unterschiedlicher Farbe hinterlegt. Insbesondere ist das Kaltstartsymbol 23 mit einem Flüssigkristall hinterlegt, das unterhalb des Temperaturschwellwerts blau ist und der Bereich des Warmstartsymbols 24 mit einem Flüssigkristall, das oberhalb eines Temperaturschwellwerts rot ist. Die Umschlagtemperaturen für die beiden Flüssigkristalle können dabei überlappen oder beabstandet voneinander sein. Wenn keines der Symbole 23 und 24 angezeigt wird oder beide Symbole 23, 24 angezeigt werden, kann der Benutzer sowohl im Kaltstart als auch im Warmstart starten.

Fig. 4 zeigt die Anzeigeeinrichtung 22 bei Kaltstartbedingungen. Die Flüssigkristalle im Bereich des Kaltstartsymbols 23 leuchten, beispielsweise blau. Die Flüssigkristalle im Bereich des Warmstartsymbols 24 haben bei dieser Temperatur die gleiche Farbe wie der Hintergrund, so dass das Warmstartsymbol 24 nicht angezeigt wird.

Fig. 5 zeigt die Anzeigeeinrichtung 22 bei Warmstartbedingungen. Hier besitzen die Flüssigkristalle im Bereich des Kaltstartsymbols 23 die Farbe des Hintergrunds und die Flüssigkristalle im Bereich des Warmstartsymbols 24 heben sich farblich vom Hintergrund ab, beispielsweise in rot. Als besonders vorteilhaft hat sich ein schwarzer Hintergrund erwiesen.

Fig. 6 zeigt ein Beispiel für eine mögliche Bedienerführung 28, die beispielsweise als Aufkleber an der Außenseite des Arbeitsgeräts 1 aufgeklebt sein kann, um dem Bediener den Start zu erleichtern. Im Bereich 1 ist ein Purgersymbol 25 gezeigt, das dem Bediener signalisiert, dass der Purger fünf Mal zu drücken.ist. Im Feld 2 ist ein Verstellsymbol 26 gezeigt, das ein Stoppsymbol 34, ein Betriebssymbol 33, das Warmstartsymbol 24 und das Kaltstartsymbol 23 zeigt. Die hier gezeigten Symbole 23, 24, 33 und 34 entsprechen den Symbolen benachbart zum Betriebsartensteller. Der Betriebsartensteller 7 ist im Feld 2 ebenfalls schematisch gezeigt. Das Feld 3 enthält ein Startsymbol 27, das dem Bediener signalisiert, dass ein Bediengriff 35 einer Starteinrichtung des Arbeitsgeräts 1 nach Verstellung des Betriebsartenstellers 7 zu betätigen ist. An der Anzeigeeinrichtung 22, dem Betriebsartensteller 7 und der Bedienerführung 28 sind dabei die gleichen Symbole 23, 24 für Kaltstart und Warmstart vorgesehen.

Die Figuren 7 bis 11 zeigen unterschiedliche Möglichkeiten der Anordnung der Anzeigeeinrichtung 22. In Fig. 7 ist die Anzeigeeinrichtung 22, nämlich ein Folienthermometer, das die Temperaturinformation sowohl erfasst als auch anzeigt, auf die Haube 18 aufgeklebt.

Bei der Gestaltung in Fig. 8 ist die Anzeigeeinrichtung 22 ebenfalls auf die Haube 18 aufgeklebt und zusätzlich noch von einer Schutzfolie 36 abgedeckt.

Wie Fig. 9 zeigt, kann auf der Innenseite der Haube 18 eine thermische Isolierung 37 angeordnet sein. Dies ist insbesondere dann zweckmäßig, wenn die Temperaturen an der Außenseite der Haube 18 zu hoch sind und die Anzeigeeinrichtung 22 beschädigen können oder Warmstartbedingungen bereits bei Temperaturen anzeigen, bei denen noch Kaltstartbedingungen herrschen.

Ist die Temperatur an der Außenseite der Haube 18 zu gering, kann die Anzeigeeinrichtung 22 in einer Vertiefung 39 der Haube 18 angeordnet werden. Über die Anzeigeeinrichtung 22 kann ein Fenster 38 gesetzt werden, das beispielsweise aus einem durchsichtigen Kunststoff bestehen kann und die Anzeigeeinrichtung 22 nach oben abdeckt und bündig mit der Außenseite der Haube 18 abschließt. Dadurch, dass die Anzeigeeinrichtung 22 nur über eine dünnere Kunststoffschicht der Haube 18 mit dem Zylinderraum 31 verbunden ist, können höhere Temperaturen an der Anzeigeeinrichtung 22 erreicht werden.

Bei dem in Fig. 11 gezeigten Ausführungsbeispiel ist die Anzeigeeinrichtung 22 an der Innenseite der Haube 18, also im Zylinderraum 31 angeordnet. Damit die Anzeigeeinrichtung 22 von der Außenseite des Gehäuses 2 gut sichtbar ist, ist die Anzeigeeinrichtung 22 an einem Fenster 40 angeordnet, das in einer Aussparung 41 der Haube 18 fixiert ist.

Es kann auch vorgesehen sein, dass die Anzeigeeinrichtung 22 nur ein Symbol für Kaltstart oder Warmstart besitzt. Besitzt die Anzeigeeinrichtung ein Symbol für Warmstartbedingungen, so sind Kaltstartbedingungen einzustellen, wenn kein Symbol gezeigt wird. Entsprechend muss bei einer Anzeigeeinrichtung 22, die nur ein Symbol für Kaltstartbedingungen besitzt, der Warmstart eingestellt werden, wenn kein Symbol gezeigt wird.

Es kann auch vorgesehen sein, dass die Anzeigeeinrichtung 22 im Betrieb inaktiv oder ausgeschaltet ist. Dies ist insbesondere bei einer elektrischen Anzeigeeinrichtung 22 wie einer LED oder einem Display zweckmäßig. Auch eine vom Bediener abschaltbare Anzeigeeinrichtung kann vorteilhaft sein.

## Patentansprüche

1. Handgeführtes Arbeitsgerät mit einem Gehäuse (2), in dem ein Verbrennungsmotor (11) angeordnet ist, wobei der Verbrennungsmotor (11) einen Zylinder (19) besitzt, der in einem in dem Gehäuse (2) gebildeten Zylinderraum (31) angeordnet ist, **dadurch gekennzeichnet, dass** das Arbeitsgerät (1) Mittel zur Erfassung einer Temperaturinformation in dem Zylinderraum (31) beim Stillstand des Verbrennungsmotors (11) und eine Anzeigeeinrichtung (22, 22') zur Anzeige der Temperaturinformation besitzt, **dass die Temperaturinformation angibt, ob die Temperatur oberhalb oder unterhalb eines Temperaturschwellwerts liegt, und dass bei Temperaturen unterhalb des Temperaturschwellwertes Kaltstartbedingungen und bei Temperaturen oberhalb des Temperaturschwellwertes Warmstartbedingungen herrschen.**

2. Arbeitsgerät nach Anspruch 1,
**dadurch gekennzeichnet, dass** der Verbrennungsmotor (11) unterhalb einer Umschalttemperatur des Zylinders (19) in einer Kaltstarteinstellung zu starten ist und oberhalb der Umschalttemperatur in einer Warmstarteinstellung,

3. **Arbeitsgerät nach Anspruch 2,**
**dadurch gekennzeichnet, dass die Mittel zur Erfassung der Temperaturinformation so an dem Arbeitsgerät angeordnet sind, dass an den Mitteln zur Erfassung der Temperaturinformation der Temperaturschwellwert herrscht, wenn an dem Zylinder (19) die Umschalttemperatur herrscht.**

4. Arbeitsgerät nach einem der Ansprüche 1 bis 3,
dadurch gezeichnet, dass die Anzeigeeinrichtung (22, 22') von der Außenseite des Gehäuses (2) aus sichtbar ist.

5. Arbeitsgerät nach einem der Ansprüche 1 bis 4,
**dadurch gekennzeichnet, dass** die Mittel zur Erfassung der Temperaturinformation in die Anzeigeeinrichtung (22, 22') integriert sind.

6. Arbeitsgerät nach Anspruch 5,
**dadurch gekennzeichnet, dass** die Mittel zur Erfassung der Temperaturinformation und die Anzeigeeinrichtung (22, 22') einen thermochromen Stoff umfassen.

7. Arbeitsgerät nach Anspruch 6,
**dadurch gekennzeichnet, dass** die Mittel zur Erfassung der Temperaturinformation und die Anzeigeeinrichtung (22, 22') durch eine Folienanzeige mit Flüssigkristallen gebildet sind.

8. Arbeitsgerät nach einem der Ansprüche 1 bis 7,
**dadurch gekennzeichnet, dass** der Zylinderraum (31) mindestens teilweise von einer Haube (18) abgedeckt ist, wobei die Mittel zur Erfassung der Temperaturinformation und die Anzeigeeinrichtung (22) an einem den Zylinderraum (31) begrenzenden Bereich der Haube (18) angeordnet sind.

9. Arbeitsgerät nach Anspruch 8,
**dadurch gekennzeichnet, dass** die Mittel zur Erfassung der Temperaturinformation benachbart zum Zylinder (19) an der Haube (18) angeordnet sind.

10. Arbeitsgerät nach einem der Ansprüche 1 bis 9,
**dadurch gekennzeichnet, dass** das Arbeitsgerät (1) einen Griffbügel (8) besitzt, der das Gehäuse (2) übergreift, wobei die Anzeigeeinrichtung (22) mindestens teilweise unterhalb des Griffbügels (8) angeordnet ist.

11. Arbeitsgerät nach einem der Ansprüche 1 bis 7,
**dadurch gekennzeichnet, dass** die Mittel zur Erfassung der Temperaturinformation beabstandet zum Zylinderraum (31) angeordnet sind und über ein Wärmeleitelement (42) mit dem Zylinderraum (31) verbunden sind.

12. Arbeitsgerät nach Anspruch 11,
**dadurch gekennzeichnet, dass** das Arbeitsgerät (1) einen Betriebsartensteller (7) besitzt.

13. Arbeitsgerät nach Anspruch 12,
**dadurch gekennzeichnet, dass** die Anzeigeeinrichtung (22') benachbart zu dem Betriebsartensteller (7) angeordnet ist.

14. Arbeitsgerät nach Anspruch 12 oder 13,
**dadurch gekennzeichnet, dass** benachbart zum Betriebsartensteller (7) mindestens ein Symbol (23, 24) angeordnet ist, das einem Symbol (23, 24) der Anzeigeeinrichtung (22, 22') entspricht.

15. Arbeitsgerät nach einem der Ansprüche 1 bis 14,
**dadurch gekennzeichnet, dass** die Mittel zur Erfassung der Temperaturinformation mindestens zwei Elemente mit unterschiedlicher thermischer Charakteristik umfassen.

16. Arbeitsgerät nach Anspruch 15,
**dadurch gekennzeichnet, dass** einem der Elemente ein Kaltstartsymbol (23) und einem der Elemente ein Warmstartsymbol (24) zugeordnet ist.

## Claims

1. Hand-guided working implement, comprising a housing (2) in which an internal combustion engine (11) is located, the internal combustion engine (11) having a cylinder (19) located in a cylinder chamber (31) formed in the housing (2), **characterised in that** the working implement (1) has means for detecting a temperature information in the cylinder chamber (31) at a standstill of the internal combustion engine (11) and an indicating device (22, 22') for indicating the temperature information, **in that** the temperature information specifies whether the temperature is above or below a temperature threshold value, and **in that** cold start conditions prevail at temperatures below the temperature threshold value and warm start conditions prevail at temperatures above the temperature threshold value.

2. Working implement according to claim 1,
**characterised in that** the internal combustion engine (11) has to be started at a cold start setting below a switch-over temperature of the cylinder (19) and at a warm start setting above the switch-over temperature.

3. Working implement according to claim 2,
**characterised in that** the means for detecting the temperature information are arranged on the working implement in such a way that the temperature threshold value prevails at the means for detecting the temperature information if the switch-over temperature prevails at the cylinder (19).

4. Working implement according to any of claims 1 to 3,
**characterised in that** the indicating device (22, 22') can be seen from the outside of the housing (2).

5. Working implement according to any of claims 1 to 4,
**characterised in that** the means for detecting the temperature information are integrated into the indicating device (22, 22').

6. Working implement according to claim 5,
**characterised in that** the means for detecting the temperature information and the indicating device (22, 22') comprise a thermochromic material.

7. Working implement according to claim 6,
**characterised in that** the means for detecting the temperature information and the indicating device (22, 22') are represented by a film display with liquid crystals.

8. Working implement according to any of claims 1 to 7,
**characterised in that** the cylinder chamber (31) is at least partially covered by a hood (18), the means for detecting the temperature information and the indicating device (22, 22') being located in a region of the hood (18) which bounds the cylinder chamber (31).

9. Working implement according to claim 8,
**characterised in that** the means for detecting the temperature information are located on the hood (18) adjacent to the cylinder (19).

10. Working implement according to any of claims 1 to 9,
**characterised in that** the working implement (1) has a handle bar (8), which overlaps the housing (2), the indicating device (22) being at least partially located below the handle bar (8).

11. Working implement according to any of claims 1 to 7,
**characterised in that** the means for detecting the temperature information are located at a distance from the cylinder chamber (31) and connected to the cylinder chamber (31) via a heat-conducting element (42).

12. Working implement according to claim 11,
**characterised in that** the working implement (1) has a mode control element (7).

13. Working implement according to claim 12,
**characterised in that** the indicating device (22') is located adjacent to the mode control element (7).

14. Working implement according to claim 12 or 13,
**characterised in that** at least one symbol (23, 24) corresponding to a symbol of the indicating device (22, 22') is located adjacent to the mode control element (7).

15. Working implement according to any of claims 1 to 14,
**characterised in that** the means for detecting the temperature information comprise at least two elements with different thermal characteristics.

16. Working implement according to claim 15,
**characterised in that** a cold start symbol (23) is assigned to one of the elements and a warm start symbol (24) is assigned to one of the elements.

## Revendications

1. Appareil de travail à main avec un boîtier (2) dans lequel est disposé un moteur à combustion interne (11), le moteur à combustion interne (11) comportant un cylindre (19) qui est disposé dans une chambre de cylindre (31) formée dans le boîtier (2),
**caractérisé en ce que** l'appareil de travail (1) comporte des moyens pour détecter une information de température dans la chambre de cylindre (31) quand le moteur à combustion interne (11) est à l'arrêt, et un dispositif d'affichage (22, 22') pour afficher l'information de température, **en ce que** l'information de température indique si la température est située au-dessus ou au-dessous d'une valeur seuil de température, et **en ce qu'**il règne des conditions de démarrage à froid dans le cas de températures situées au-dessous de la valeur seuil de température, et des conditions de démarrage à chaud dans le cas de températures situées au-dessus de la valeur seuil de température.

2. Appareil de travail selon la revendication 1,
**caractérisé en ce que** le moteur à combustion interne peut être démarré dans une position de démarrage à froid, au-dessous d'une température de commutation du cylindre (19), et dans une position de démarrage à chaud, au-dessus de la température de commutation.

3. Appareil de travail selon la revendication 2,
**caractérisé en ce que** les moyens pour détecter l'information de température sont disposés sur ledit appareil de telle sorte que la valeur seuil de température règne au niveau des moyens pour détecter l'information de température lorsque la température de commutation règne au niveau du cylindre (19).

4. Appareil de travail selon l'une des revendications 1 à 3,
**caractérisé en ce que** le dispositif d'affichage (22, 22') est visible du côté extérieur du boîtier (2).

5. Appareil de travail selon l'une des revendications 1 à 4,
**caractérisé en ce que** les moyens pour détecter l'information de température sont intégrés dans le dispositif d'affichage (22, 22').

6. Appareil de travail selon la revendication 5,
**caractérisé en ce que** les moyens pour détecter l'information de température et le dispositif d'affichage (22, 22') comprennent une substance thermochrome.

7. Appareil de travail selon la revendication 6,
**caractérisé en ce que** les moyens pour détecter l'information de température et le dispositif d'affichage (22, 22') sont formés par un affichage à film avec des cristaux liquides.

8. Appareil de travail selon l'une des revendications 1 à 7,
**caractérisé en ce que** la chambre de cylindre (31) est couverte au moins en partie par un capot (18), les moyens pour détecter l'information de température et le dispositif d'affichage (22) étant disposés sur une zone du capot (18) qui délimite la chambre de cylindre (31).

9. Appareil de travail selon la revendication 8,
**caractérisé en ce que** les moyens pour détecter l'information de température sont disposés sur le capot (18) près du cylindre (19).

10. Appareil de travail selon l'une des revendications 1 à 9,
**caractérisé en ce que** l'appareil de travail (1) comporte un arceau de préhension (8) qui dépasse du boîtier (2), le dispositif d'affichage (22) étant disposé au moins en partie au-dessous dudit arceau de préhension (8).

11. Appareil de travail selon l'une des revendications 1 à 7,
**caractérisé en ce que** les moyens pour détecter l'information de température sont espacés de la chambre de cylindre (31) et sont reliés à celle-ci par un élément conducteur de chaleur (42).

12. Appareil de travail selon la revendication 11,
**caractérisé en ce que** l'appareil de travail (1) comporte un sélecteur de mode (7).

13. Appareil de travail selon la revendication 12,
**caractérisé en ce que** le dispositif d'affichage (22') est disposé près du sélecteur de mode (7).

14. Appareil de travail selon la revendication 12 ou 13,
**caractérisé en ce qu'**il est prévu près du sélecteur de mode (7) au moins un symbole (23, 24) qui correspond à un symbole (23, 24) du dispositif d'affichage (22, 22').

15. Appareil de travail selon l'une des revendications 1 à 14,
**caractérisé en ce que** les moyens pour détecter l'information de température comprennent au moins deux éléments avec des courbes caractéristiques thermiques différentes.

16. Appareil de travail selon la revendication 15,
**caractérisé en ce qu'**un symbole de démarrage à froid (23) est associé à l'un des éléments, et un symbole de démarrage à chaud (24) est associé à l'un des éléments.
